# EUROPÄISCHE PATENTSCHRIFT

(11) **EP 0 550 510 B1**
(45) Veröffentlichungstag und Bekanntmachung des Hinweises auf die Patenterteilung: **21.12.1994**
(21) Anmeldenummer: 91916556.3
(22) Anmeldetag: 20.09.1991
(51) Int. Cl.: B01F 5/04, C02F 3/12

(54) **BELÜFTUNGSDÜSE ZUM BELÜFTEN VON ORGANISCHE SUBSTANZEN ENTHALTENDEN FLÜSSIGKEITEN**
VENTING NOZZLE FOR LIQUIDS CONTAINING ORGANIC SUBSTANCES
BUSE D'AERATION DE LIQUIDES CONTENANT DES SUBSTANCES ORGANIQUES

(30) Priorität: 21.09.1990 DE 4029982
(43) Veröffentlichungstag der Anmeldung: 14.07.1993
(73) Patentinhaber: ANTON STEINECKER ENTWICKLUNGS GmbH & Co., D-85318 Freising (DE)
(72) Erfinder: WOPFNER, Gaston, D-8190 Wolfratshausen (DE)
(74) Vertreter: Grünecker, Kinkeldey, Stockmair & Schwanhäusser Anwaltssozietät
(86) Internationale Anmeldenummer: EP9101794
(87) Internationale Veröffentlichungsnummer: WO9204972

(56) Entgegenhaltungen:
- WO-A-90/05583
- DE-A- 2 352 917
- DE-A- 2 907 694
- GB-A- 694 918

## Beschreibung

Die Erfindung betrifft eine Belüftungsdüse zum Belüften von organische Substanzen enthaltenden Flüssigkeiten mit einem Flüssigkeitskanal mit mindestens einer Gaseintrittsöffnung zum Beimischen eines Gases in eine den Flüssigkeitskanal durchströmende Flüssigkeit und mit einer Mischkammer, welche von dem Flüssigkeitsgasgemisch durchlaufen wird, welches nach Durchlaufen der Mischkammer über ein Druckgefälle in einen Expansionsraum expandiert wird und die Verwendung dieser Belüftungsdüse zum Belüften von Würze.

Eine solche Belüftungsdüse ist aus der WO-A-90/05583 bekannt. Hierbei wird eine sogenannte Venturidüse verwendet. Solche Venturidüsen sind als sich düsenförmig verengendes und dann diffusorförmig erweiterndes Rohr ausgebildet. Durchläuft eine Flüssigkeit ein Venturirohr, so wird bei einem bestehenden Druck die Geschwindigkeit der Flüssigkeit gesteigert. Es entsteht dann ein Unterdruck. Führt man der von der Flüssigkeit durchströmten Venturidüse einen Gastrom zu, so wird das Gas aufgrund des Unterdrucks in das Venturirohr eingezogen und mit der Flüssigkeit vermischt.

Eine solche Belüftungsdüse findet ihre Anwendung z. B. in der Brautechnik zur Würzebelüftung und zur Hefebelüftung, oder z. B. bei der Filterwasseraufbereitung zur Sauerstoffausgasung mit CO₂, bei der Carbonisierung von Bier und Mineralwasser und bei der Abwasserneutralisation.

Im Folgenden wird besonders auf das Belüften von Würze eingegangen. Wird die in die Venturidüse einströmende Würze mit Luft vermischt, so erzielt man eine Feinverteilung der Luft in der Würze, wodurch der Flotationseffekt günstig beeinflußt wird. Je feiner die Luftblasen in der Würze verteilt werden, desto gleichmäßiger erfolgt die Schaumdeckenbildung bei der Flotation. Nachteilig bei der Verwendung von Venturidüsen ist, daß im Venturirohr große Drücke auftreten, die es beim Durchfluß großer Flüssigkeitsmengen erforderlich machen, eine zusätzliche Treibpumpe zu verwenden. Außerdem läßt die erzielbare Feinverteilung noch Verbesserungsmöglichkeiten offen, und es kann auch bei der Hefebelüftung durch die hohen auftretenden Drücke und den engen Ringspalt zu einer Erniedrigung der Gärkraft der Hefe kommen. Im Hinblick auf diesen Stand der Technik liegt der Erfindung die Aufgabe zugrunde, eine Belüftungsdüse zum Belüften von organische Substanzen enthaltenden Flüssigkeiten zu schaffen, welche ein effektives gezieltes Erzeugen von Gasblasen mit einer feineren Verteilung in Flüssigkeiten als es aus dem Stand der Technik bekannt ist, ermöglicht.

Diese Aufgabe wird erfindungsgemäß mit den Merkmalen des Anspruchs 1 gelöst. Gemäß des kennzeichnenden Teils des Anspruchs 1 ist der Flüssigkeitskanal über einen Teil seiner Länge von einer abgeschlossenen Ringkammer umgeben, welche mit einer Gaszufuhröffnung versehen ist. In der Wandung des Flussigkeitskanals im Bereich der Ringkammer ist eine Vielzahl der Gaseintrittsöffnungen ausgebildet. Hierdurch wird es möglich, das durch die Gaszufuhröffnung strömende Gas gleichmäßig um den Flüssigkeitsstrom zu verteilen und diesem das Gas entlang seines gesamten Umfanges gleichmäßig zuzuführen.

Da die Gaszufuhröffnung eine Querschnittsfläche von wenigstens 1 1/2-facher Größe der gesamten von den Gaseintrittsöffnungen gebildeten Gaseintrittsfläche aufweist, kann sich in der Ringkammer ein Überdruck aufbauen, durch welchen das Eindringen des Gases in den den Flüssigkeitsstrom enthaltenden Flüssigkeitskanal möglich wird.

Sind der Flüssigkeitskanal und die Mischkammer hohlzylinderförmig, wobei der Flüssigkeitskanal einen Innendurchmesser d1 aufweist, der größer als der Innendurchmesser d2 der Mischkammer ist, der Flüssigkeitskanal in die Mischkammer mit einer konisch zulaufenden Wandung übergeht und die Mischkammer eine Länge aufweist, die mindestens dem 1 1/2-fachen Innendurchmesser d2 der Mischkammer entspricht, wird bei der Expansion des Flüssigkeitsgasgemisches über ein Druckgefälle in den Expansionsraum eine besonders effektive gezielte und feine Verteilung der Gasblasen in der Flüssigkeit erzielt. Beim Belüften von Würze wird dadurch die Flotation erheblich verbessert, was sich in einer viel gleichmäßigeren und vor allem kompakteren Schaumdeckenbildung äußert, als sie aus dem Stand der Technik bekannt ist.

Da es bei Verwendung der erfindungsgemäßen Belüftungsdüse nicht erforderlich ist, einen ausreichenden Unterdruck mit dem Flüssigkeitsstrom zum Einsaugen des Gases zu erzeugen und auch keine großen Überdrücke aufgrund starker Rohrverengungen entstehen, ist es nicht erforderlich eine besondere Treibpumpe zum Befördern des Flüssigkeitsstromes zu verwenden.

Auch hat sich gezeigt, daß es besonders günstig ist, die Flüssigkeit mit einem Überdruck von 3 - 5 bar im Flüssigkeitskanal zuzuführen. Dies hat den weiteren Vorteil zur Folge, daß keine Schädigung des Produktes, z. B. bei Hefe, durch strömungsmechanische Belastung auftritt.

Die Verwendung der erfindungsgemäßen Belüftungsdüse zum Belüften von Würze entsprechend Ansprüche 24 und 25 führt zu den oben beschriebenen vorteilen.

Gemäß einer Weiterbildung der Erfindung sind die Gaseintrittsöffnungen Bohrungen, die einen Durchmesser von höchstens einem Millimeter aufweisen. Dies führt dazu, daß feine Gasströme den Flüssigkeitsstrom netzförmig umhüllen. Diese netzförmigen Gasströme verbleiben im wesentlichen an der Oberfläche des Flüssigkeitsstromes und bewegen sich mit diesem zusammen über die konisch zulaufende Wandung in die Mischkammer. Dabei erfolgt die Mischung des Gases mit der Flüssigkeit laminar ohne die Bildung von Turbulenzen, was eine besonders gleichmäßige Blasenbildung in der Flüssigkeit zur Folge hat. Es ist dabei besonders günstig 25 - 30 der Gaseintrittsöffnungen in der Wandung des Flüssigkeitskanals im Bereich der Ringkammer auszubilden. Beträgt ferner der Abstand zwischen je 2 der Gaseintrittsöffnungen mindestens 10 mm so erfolgt die Gasbeimischung besonders effektiv. Außerdem ist es vorteilhaft, die Gaseintrittsöffnungen entlang der Wandung des Flüssigkeitskanals in Umfangsrichtung gegeneinander versetzt anzuorden. Dies hat den Vorteil, daß niemals zwei der Gasströme entlang einer Längsachse hintereinander in den Flüssigkeitskanal gelangen und sich dort überlagern. Es wird also jeder Gasstrom optimal zu der Gasnetzerzeugung um den Flüssigkeitsstrom herum eingesetzt.

Vorteilhaft ist ferner, wenn die konisch verlaufende Wandung mit der Achse der Außenwand des Flüssigkeitskanals einen Winkel α bildet, welcher höchstens 22° beträgt. Dieser langsame Übergang des Flüssigkeitsgasgemisches von dem Flüssigkeitskanal in die Mischkammer mit geringerem Durchmesser ist erforderlich, um einerseits ein laminares Beimischen des Gases zu der Flüssigkeit zu ermöglichen und andererseits das Auftreten von zu hohen Drücken in der Belüftungsdüse zu verhindern.

Gemäß einer bevorzugten Ausführungsart der Erfindung ist der Flüssigkeitskanal ein Teil einer Innenhülse, ein Teil des Expansionsraumes und die Gaszufuhröffnung sind Teile einer Außenhülse und durch Einschieben der Innenhülse in die Außenhülse wird die Ringkammer gebildet, wobei die Innenhülse eine Innenwand und die Außenhülse eine Außenwand der Ringkammer bilden. Die Innenhülse kann somit jederzeit ohne Schwierigkeiten von der Außenhülse getrennt werden, wodurch die Belüftungsdüse problemlos gereinigt werden kann. Außerdem wird hierdurch die Fertigung der Belüftungsdüse vereinfacht und bei einem eventuell auftretendem Schaden können die Innenhülse oder die Außenhülse unabhängig voneinander ersetzt werden.

Gemäß eines bevorzugten Ausführungsbeispieles sind die konisch zulaufende Wandung und die Mischkammer in der Außenhülse ausgebildet. Gemäß eines zweiten vorteilhaften Ausführungsbeispieles sind die konisch zulaufende Wandung und die Mischkammer in der Innenhülse ausgebildet.

Umfaßt die Innenhülse zumindest einen Wandungsteil, dessen Außendurchmesser passend zu dem Innendurchmesser der Außenhülse ausgebildet ist, so liegt die Innenhülse fest in der Außenhülse an, so daß sie dort eine stabile Lage einnimmt.

Ferner ist es von Vorteil, die Ringkammer beidseitig abzudichten, da dadurch der erforderliche Überdruck in der Ringkammer ohne unnötigen Druckaufwand aufgebaut werden kann. Vorteilhafterweise können zur Abdichtung der Ringkammer in der Innenwand der Außenhülse oder in der Außenwand der Innenhülse radial weisende in Umlaufrichtung verlaufende Nuten zur Aufnahme je eines Dichtringes ausgebildet sein. Als Dichtring können, wie es bei der Würzebelüftung üblich ist, O-Ringe verwendet werden, jedoch sind je nach Einsatzart der Beluftungsdüse auch andere Dichtungsmaterialien wie z. B. Metalldichtungen oder Teflondichtungen denkbar.

Vorzugsweise weist die Außenhülse eine Anschlagfläche für ein Ende der Innenhülse auf, auf welche die Innenhülse beim Einschieben in die Außenhülse aufsitzt. Hierdurch wird auch die Position der Innenhülse relativ zur Außenhülse in Längsrichtung definiert. Vorteilhafterweise kann zwischen der Innenhülse und der Anschlagfläche der Außenhülse eine Abdichtung vorgesehen sein. Die Abdichtung kann dann einseitig zum Abdichten der Ringkammer verwendet werden.

Gemäß einer bevorzugten Ausführungsart der Erfindung wird die Innenhülse vollständig in der Außenhülse aufgenommen und mit einem Verschluß auf die Anschlagfläche gepreßt. Die Innenhülse ist dann bezüglich der Außenhülse gegen jedes Verrutschen gesichert. Vorzugsweise kann der Verschluß mit der Außenhülse verschraubbar sein. Es ist ferner günstig den Verschluß abzudichten, da dann die Innenhülse besonders wirksam und stabil in der Außenhülse positioniert ist und die Ringkammer zusätzlich abgedichtet wird. Ferner ist es vorteilhaft wenn der Verschluß ein Teil eines Ansatzstutzen ist, mit welchem die Belüftungsdüse in einer Vorrichtung befestigt werden kann.

Gemäß einer anderen bevorzugten Ausführungsart ist der Ansatzstutzen ein Teil der Innenhülse, die Innenhülse kann über die Außenhülse überstehen und zusammen mit der Außenhülse einen Kragen bilden, über welchen eine Überwurfmutter geschraubt wird, wobei die Innenhülse auf die Anschlagfläche der Außenhülse gepreßt wird. Auch so wird die Innenhülse in der Außenhülse stabil positioniert. Wird in dem Kragen zwischen der Innenhülse und der Außenhülse eine Abdichtung vorgesehen, so kann diese Dichtung zum einseitigen Abdichten der Ringkammer verwendet werden.

Ist an der Gaszufuhröffnung der Ringkammer ein Gaszufuurstutzen ausgebildet, so kann die Belüftungsdüse besonders einfach mit einer Gaszufuhrleitung verbunden werden.

Ferner ist es vorteilhaft, die beiden Enden der Belüftungsdüse und den Gaszufuhrstutzen mit Normanschlüssen zu versehen, da dann die Belüftungsdüse ohne unnötigen Arbeits- und Zeitaufwand in der gewünschten Vorrichtung befestigt werden kann.

Erfindungsgemäß können die Normanschlüsse Nennweiten zwischen DN 20 und DN 200 aufweisen. Denn die erfindungsgemäße Vorrichtung funktioniert bei Flüssigkeitsdurchsätzen, die auf diese Normgrößen ausgelegt sind besonders günstig. Bei der Würzebelüftung wird die Würze dem Flüssigkeitskanal mit einem Überdruck von 3 - 5 bar und einem Volumenstrom von 0,2 - 200 m³/h zugeführt.

Im Folgenden ist die Erfindung anhand der Zeichnung näher beschrieben. Es zeigen:
Figur 1 einen Querschnitt eines ersten Ausführungsbeispieles der erfindungsgemäßen Belüftungsdüse,
Figur 2 einen Querschnitt eines zweiten Ausführungsbeispieles der erfindungsgemäßen Belüftungsdüse.

Die Belüftungsdüse 1 weist gemäß Figur 1 und 2 einen Flüssigkeitskanal 2 auf, welcher über einen Teil seiner Länge von einer abgeschlossenen Ringkammer 3 umgeben ist. Die Ringkammer ist mit einer Gaszufuhröffnung 4 versehen. In der Wandung des Flüssigkeitskanals 2 sind im Bereich der Ringkammer 3 25 - 30 Bohrungen mit einem Durchmesser von höchstens einem Millimeter ausgebildet. Der Abstand zwischen je zwei der Bohrungen 5 beträgt mindestens 10 mm und die Bohrungen sind in Umfangrichtung gegeneinander versetzt. Die Gaszufuhröffnung 4 hat eine Querschnittsfläche von wenigstens 1 1/2-facher Größe der gesamten von den Bohrungen gebildeten Gaseintrittsflächen. Wird ein Gasstrom durch die Gaszufuhröffnung 4 in die Ringkammer 3 geleitet, so bildet sich dort ein Überdruck aus und das Gas strömt durch die Bohrungen 5 in den Flüssigkeitskanal 2, durch welchen der Flüssigkeitsstrom geleitet wird. Die Gasströme die durch die Bohrungen 5 in den Flüssigkeitskanal 2 gelangen bilden einzelne Flußschläuche, welche die durch den Flüssigkeitskanal 2 strömende Flüssigkeit netzförmig umhüllen. Der Flüssigkeitskanal 2 ist über eine konisch zulaufende Wandung 6 mit der Mischkammer 7 verbunden. Die Mischkammer weist einen Innendurchmesser d2 auf, welcher kleiner ist, als der Innendurchmesser d2 des Flüssigkeitskanals. Die konisch zulaufende Wandung bildet mit der Achse der Außenwand des Flüssigkeitskanals 2 einen Winkel α, welcher höchstens 22° beträgt. Die Mischkammer 7 weist eine Länge auf, die mindestens dem 1 1/2-fachen Innendurchmesser d2 der Mischkammer 7 entspricht. Bei dieser Anordnung wird die mit dem Gasnetz umhüllte Flüssigkeit während des Durchlaufens der konisch zulaufenden Wandung 6 und der Mischkammer 7 laminar gemischt, wobei das Auftreten von Turbulenzen vermieden wird. Die Mischkammer 7 endet in einem Expansionsraum 9, in welchen das Flüssigkeitsgasgemisch über ein Druckgefälle expandiert wird. Bei der Expansion des ankommenden Flüssigkeitsgasgemischs wird eine besonders gleichmäßige und effektive Blasenbildung in der Flüssigkeit erzeugt.

Die Belüftungsdüse 1 ist in eine Innenhülse 10 und eine Außenhülse 11 unterteilt. Die Innenhülse 10 ist so in die Außenhülse 11 eingeschoben, daß die Innenhülse 10 auf einer Anschlagfläche 12 der Außenhülse 11 aufsitzt. Die Ringkammer 3 wird von der Innenhülse 10 und der Außenhülse 11 gebildet. In dem Ausführungsbeispiel aus Figur 1 sind der Flüssigkeitskanal 2, die konisch zulaufende Wandung 6 und die Mischkammer 7 Teile der Innenhülse 10. Ein Teil des Expansionsraumes 9 ist Teil der Außenhülse 11. Die Innenhülse 10 ist vollständig in der Außenhülse 11 enthalten. Ein Ansatzstutzen 13 wird mit einem Verschluß 14 mit der Außenhülse 11 verschraubt, wodurch die Innenhülse 10 auf die Anschlagfläche 12 der Außenhülse 11 gepreßt wird. Der Verschluß 14 ist mit einem O-Ring abgedichtet. Des weiteren sind beidseitig der Ringkammer 3 in der Innenwand der Außenhülse 11 Nuten 16 zur Aufnahmen von O-Ringen 15 ausgebildet. Hierdurch ist die Ringkammer 3 abgedichtet, so daß darin ein Überdruck effektiv aufrecht erhalten werden kann.

Gemäß dem Ausführungsbeispiel aus Figur 2 sind der Flüssigkeitskanal 2 und der Ansatzstutzen 13 Teile der Innenhülse 10. Die konisch zulaufende Wandung 6, die Mischkammer 7 und ein Teil des Expansionsraum 9 sind Teile der Außenhülse 11. Die Innenhülse 10 steht über die Außenhülse 11 über und bildet zusammen mit der Außenhülse einen Kragen 16. Eine Überwurfmutter 18 wird über den Kragen 16 geschraubt, wobei die Innenhülse 10 auf die Anschlagsfläche 12 der Außenhülse 11 gepreßt wird. Die Nuten 16 zur Aufnahme von O-Ringen 15, mit welchen die Ringkammer 3 abgedichtet wird sind zwischen der Anschlagfläche 12 und dem dort aufliegenden Ende der Innenhülse 10 und im Kragen 17 zwischen der Innenhülse 10 und der Außenhülse 11 angeordnet.

Im Folgenden soll die Funktionsweise der Belüftungsdüse anhand eines Verfahrens zum Belüften von Würze beschrieben werden.

Die Würze wird dem Flüssigkeitskanal 2 über den Ansatzstutzen 13 mit einem Überdruck zwischen 3 und 5 bar und einem Volumenstrom von 0,5 - 200 m³/h zugeführt. Über die Gaszufuhröffnung 4 wird Luft mit einem Überdruck von 3,5 - 8 bar und einem Volumenstrom von 2 - 100 Normlitern/min. der Ringkammer 3 zugeführt. Da die Gaszufunröffnung 4 eine Querschnittsfläche von wenigstens 1 1/2-facher Größe der gesamten von den Bohrungen 5 gebildeten Gesamtfläche aufweist, verteilt sich das Gas mit einem Überdruck gleichmäßig in der Ringkammer 3. Das Gas strömt gleichmäßig durch alle Bohrungen 5 in den Flüssigkeitskanal 2, wo es die Flüssigkeit netzförmig umhüllt. Flüssigkeit und Gas strömen miteinander durch die konisch zulaufende Wandung 6 in die Mischkammer 7. Der Flüssigkeitsgasstrom wird dabei von dem Durchmesser d1 des Flüssigkeitskanals 2 auf den Durchmesser d2 der Mischkammer 7 reduziert. Die Reduktion des Strömungsquerschnitts erfolgt genügend kontinuierlich nämlich mit dem Neigungswinkel α von höchstens 22°, welchen die Achse 8 der Außenwand des Flüssigkeitskanals 2 mit der konisch zulaufenden Wandung 6 bildet. Hierbei werden Luft und Würze laminar miteinander gemischt, so daß Turbulenzen vermieden werden. Zur vollständigen Mischung durchläuft die belüftete Würze eine Länge der Mischkammer 7 welche mindestens dem 1 1/2-fachen Durchmesser d2 der Mischkammer 7 entspricht. Beim Austritt aus der Mischkammer 7 wird die belüftete Würze über ein Druckgefälle in den Expansionsraum 9 expandiert, wobei in der Würze eine effektive extrem gleichmäßig verteilte Blasenbildung erzeugt wird. Dadurch wird die Flotation so beeinflußt, daß eine extrem gleichmäßige Schaumdeckenbildung erzielt wird.

## Patentansprüche

1. Belüftungsdüse zum Belüften von organische Substanzen enthaltenden Flüsigkeiten, mit einem hohlzylinderförmigen Flüssigkeitskanal (2), mit mindestens einer Gaseintrittsöffnung (5) zum Beimischen eines Gases in eine den Flüssigkeitskanal (2) durchströmende Flüssigkeit und mit einer Mischkammer (7), welche von dem Flüssigkeitsgasgemisch durchlaufen wird, welches nach Durchlaufen der Mischkammer über ein Druckgefälle in einen Expansionsraum (9) expandiert wird,
**dadurch gekennzeichnet,**
daß der Flüssigkeitskanal (2) über einen Teil seiner Länge von einer abgeschlossenen Ringkammer (3) umgeben ist, welche mit einer Gaszufuhröffnung (4) versehen ist,
daß eine Vielzahl der Gaseintrittsöffnungen (5) in der Wandung des Flüssigkeitskanals (2) im Bereich der Ringkammer (3) ausgebildet ist, wobei die Gaszufuhröffnung (4) eine Querschnittsfläche von wenigstens 1 1/2-facher Größe der gesamten von den Gaseintrittsöffnungen (5) gebildeten Gaseintrittsfläche aufweist,
daß die Mischkammer (7) hohlzylinderförmig ist, und der Flüssigkeitskanal (2) einen Innendurchmesser d1 aufweist, der größer als der Innendurchmesser d2 der Mischkammer (7) ist, und daß der Flüssigkeitskanal (2) in die Mischkammer (7) mit einer konisch zulaufenden Wandung (6) übergeht,
und daß die Mischkammer (7) eine Länge aufweist, die mindestens dem 1 1/2-fachen Innendurchmesser d2 der Mischkammer (7) entspricht.

2. Belüftungsdüse nach Anspruch 1,
**dadurch gekennzeichnet,**
daß die Gaseintrittsöffnungen (5) Bohrungen sind, die einen Durchmesser von höchstens 1 mm aufweisen.

3. Belüftungsdüse nach Anspruch 1 oder 2,
**dadurch gekennzeichnet,**
daß in der Wandung des Flüssigkeitskanals (2) im Bereich der Ringkammer 25 - 30 der Gaseintrittsöffnungen (5) ausgebildet sind.

4. Belüftungsdüse nach einem der Ansprüche 1 - 3,
**dadurch gekennzeichnet,**
daß der Abstand zwischen je zwei der Gaseintrittsöffnungen (5) mindestens 10 mm beträgt.

5. Belüftungsdüse nach einem der Ansprüche 1 - 4,
**dadurch gekennzeichnet,**
daß die Gaseintrittsöffnungen (5) entlang der Wand des Flüssigkeitskanals (2) in Umfangrichtung gegeneinander versetzt angeordnet sind.

6. Belüftungsdüse nach einem der Ansprüche 1 - 5,
**dadurch gekennzeichnet,**
daß die konisch zulaufende Wandung (6) mit der Achse (8) der Wand des Flüssigkeitskanals (2) einen Winkel bildet, welcher höchstens 22° beträgt.

7. Belüftungsdüse nach einem der Ansprüche 1 - 6,
**dadurch gekennzeichnet,**
daß der Flüssigkeitskanal (2) ein Teil einer Innenhülse (10) ist, daß ein Teil des Expansionsraumes (9) und die Gaszufuhröffnung (4) Teile einer Außenhülse (11) sind, und daß durch Einschieben der Innenhülse (10) in die Außenhülse (11) die Ringkammer (3) gebildet wird, wobei die Innenhülse (10) eine Innenwand und die Außenhülse (11) eine Außenwand der Ringkammer (3) bilden.

8. Belüftungsdüse nach Anspruch 7,
**dadurch gekennzeichnet,**
daß die konisch zulaufende Wandung (6) und die Mischkammer (7) in der Außenhülse (11) ausgebildet sind.

9. Belüftungsdüse nach Anspruch 7,
**dadurch gekennzeichnet,**
daß die konisch zulaufende Wandung (6) und die Mischkammer (7) in der Innenhülse (10) ausgebildet sind.

10. Belüftungsdüse nach einem der Ansprüche 7 - 9,
**dadurch gekennzeichnet,**
daß die Innenhülse (10) zumindest einen Wandungsteil umfaßt, dessen Außendurchmesser passend zu dem Innendurchmesser der Außenhülse (11) ausgebildet ist.

11. Belüftungsdüse nach Anspruch 10,
**dadurch gekennzeichnet,**
daß die Ringkammer (3) beidseitig abgedichtet ist.

12. Belüftungsdüse nach Anspruch 11,
**dadurch gekennzeichnet,**
daß zur Abdichtung der Ringkammer (3) in der Innenwand der Außenhülse (11) oder in der Außenwand der Innenhülse (10) radial weisende in Umlaufrichtung verlaufende Nuten (16) zur Aufnahme je eines Dichtringes (15) ausgebildet sind.

13. Belüftungsdüse nach einem der Ansprüche 7 - 12,
**dadurch gekennzeichnet,**
daß die Außenhülse (11) eine Anschlagfläche (12) für ein Ende der Innenhülse (10) beim Einschieben der Innenhülse (10) in die Außenhülse (11) aufweist.

14. Belüftungsdüse nach Anspruch 13,
**dadurch gekennzeichnet,**
daß zwischen der Innenhülse (10) und der Anschlagfläche (12) der Außenhülse (11) eine Abdichtung (15, 16) vorgesehen ist.

15. Belüftungsdüse nach Anspruch 13 oder 14,
**dadurch gekennzeichnet,**
daß die Innenhülse (10) vollständig in der Außenhülse (11) aufgenommen wird und mit einem Verschluß (14) auf die Anschlagfläche (12) gepreßt wird.

16. Belüftungsdüse nach Anspruch 15,
**dadurch gekennzeichnet,**
daß der Verschluß (14) mit der Außenhülse (11) verschraubbar ist.

17. Belüftungsdüse nach Anspruch 15 oder 16,
**dadurch gekennzeichnet,**
daß der Verschluß (14) abgedichtet ist.

18. Belüftungsdüse nach Anspruch 17,
**dadurch gekennzeichnet,**
daß der Verschluß (14) ein Teil eines Ansatzstutzens (13) ist.

19. Belüftungsdüse nach Anspruch 18,
**dadurch gekennzeichnet,**
daß der Ansatzstutzen (13) ein Teil der Innenhülse (10) ist, daß die Innenhülse (10) über die Außenhülse (11) übersteht, und zusammen mit der Außenhülse (11) einen Kragen (17) bildet, über welchen eine Überwurfmutter (18) geschraubt wird, wobei die Innenhülse (10) auf die Anschlagfläche (12) der Außenhülse (11) gepreßt wird.

20. Belüftungsdüse nach Anspruch 19,
**dadurch gekennzeichnet,**
daß in dem Kragen (17) zwischen der Innenhülse (10) und der Außenhülse (11) eine Abdichtung (15, 16) vorgesehen ist.

21. Belüftungsdüse nach einem der Ansprüche 1 - 20,
**dadurch gekennzeichnet,**
daß an der Gaszufuhröffnung (4) der Ringkammer (3) ein Gaszufuhrstutzen ausgebildet ist.

22. Belüftungsdüse nach einem der Ansprüche 11 - 13,
**dadurch gekennzeichnet,**
daß beide Enden der Belüftungsdüse (1) und der Gaszufuhrstutzen mit Normanschlüssen versehen sind.

23. Belüftungsdüse nach Anspruch 22,
**dadurch gekennzeichnet,**
daß die Normanschlüsse Nennweiten zwischen DN 20 und DN 200 aufweisen.

24. Verwendung der Belüftungsdüse nach einem der Ansprüche 1- 23 zur Belüftung von Würze.

25. Verwendung nach Anspruch 24, **dadurch gekennzeichnet,**
daß die Würze durch den Flüssigkeitskanal (2) mit einem Überdruck von 3 - 5 bar und einem Volumenstrom von 0,5 - 200 m³/Std. zugeführt und die Luft der Würze mit einem Überdruck von 3,5 - 8 bar und einem Volumenstrom von 2 - 100 Normliter/min. zugeführt wird.

## Claims

1. Aeration nozzle for aerating liquids containing organic substances, having a hollow cylindrical liquid duct (2), having at least one gas inlet opening (5) for adding a gas to a liquid flowing through the liquid duct (2), and having a mixing chamber (7) through which the mixture of liquid and gas flows, said mixture being expanded by a pressure drop into an expansion chamber (9) after passing through the mixing chamber, characterized in that the liquid duct (2) is surrounded over part of its length by a closed annular chamber (3) which is provided with a gas supply opening (4), in that a multiplicty of the gas inlet openings (5) is formed in the wall of the liquid duct (2) in the region of the annular chamber (3), the gas supply opening (4) having a cross-sectional area of at least 1½ times the size of the entire gas inlet area formed by the gas inlet openings (5), in that the mixing chamber (7) is in the form of a hollow cylinder, and the liquid duct (2) has an inside diameter d1 which is larger than the inside diameter d2 of the mixing chamber (7), and in that the liquid duct (2) merges with a conically tapering wall (6) into the mixing chamber (7), and in that the mixing chamber (7) has a length corresponding at least to 1½ times the inside diameter d2 of the mixing chamber (7).

2. Aeration nozzle according to Claim I, characterized in that the gas inlet openings (5) are bores which have a diameter of at most 1 mm.

3. Aeration nozzle according to Claim 1 or 2, characterized in that from 25 to 30 of the gas inlet openings (5) are formed in the wall of the liquid duct (2) in the region of the annular chamber.

4. Aeration nozzle according to one of Claims 1 to 3, characterized in that the distance between each two of the gas inlet openings (5) amounts to at least 10 mm.

5. Aeration nozzle according to one of Claims 1 to 4, characterized in that the gas inlet openings (5) are arranged along the wall of the liquid duct (2) and offset relative to each other in the circumferential direction.

6. Aeration nozzle according to one of Claims 1 to 5, characterized in that the conically tapering wall (6) forms with the axis (8) of the wall of the liquid duct (2) an angle amounting at most to 22°.

7. Aeration nozzle according to one of Claims 1 to 6, characterized in that the liquid duct (2) is part of an inner sleeve (10), in that a part of the expansion chamber (9) and the gas supply opening (4) are parts of an outer sleeve (11), and in that the annular chamber (3) is formed by the insertion of the inner sleeve (10) into the outer sleeve (11), the inner sleeve (10) forming an inner wall and the outer sleeve (11) an outer wall of the annular chamber (3).

8. Aeration nozzle according to Claim 7, characterized in that the conically tapering wall (6) and the mixing chamber (7) are formed in the outer sleeve (11).

9. Aeration nozzle according to Claim 7, characterized in that the conically tapering wall (6) and the mixing chamber (7) are formed in the inner sleeve (10).

10. Aeration nozzle according to one of Claims 7 to 9, characterized in that the inner sleeve (10) comprises at least one wall part whose outside diameter is designed to match the inside diameter of the outer sleeve (11).

11. Aeration nozzle according to Claim 10, characterized in that the annular chamber (3) is sealed on both sides.

12. Aeration nozzle according to Claim 11, characterized in that, for the purpose of sealing the annular chamber (3), grooves (16) directed radially and extending in the direction of rotation are formed in the inner wall of the outer sleeve (11) or in the outer wall of the inner sleeve (10) in order to receive in each case a sealing ring (15).

13. Aeration nozzle according to one of Claims 7 to 12, characterized in that the outer sleeve (11) has a stop surface (12) for one end of the inner sleeve (10) on the insertion of the inner sleeve (10) into the outer sleeve (11).

14. Aeration nozzle according to Claim 13, characterized in that a seal (15, 16) is provided between the inner sleeve (10) and the stop surface (12) of the outer sleeve (11).

15. Aeration nozzle according to Claim 13 or 14, characterized in that the inner sleeve (10) is completely received in the outer sleeve (11) and is pressed by a stopper (14) onto the stop surface (12).

16. Aeration nozzle according to Claim 15, characterized in that the stopper (14) can be screwed to the outer sleeve (11).

17. Aeration nozzle according to Claim 15 or 16, characterized in that the stopper (14) is sealed.

18. Aeration nozzle according to Claim 17, characterized in that the stopper (14) is a part of an attached connector (13).

19. Aeration nozzle according to Claim 18, characterized in that the attached connector (13) is a part of the inner sleeve (10), in that the inner sleeve (10) projects beyond the outer sleeve (11) and together with the outer sleeve (11) forms a collar (17) over which a cap nut (18) is screwed, the inner sleeve (10) being pressed onto the stop surface (12) of the outer sleeve (11).

20. Aeration nozzle according to Claim 19, characterized in that a seal (15, 16) is provided in the collar (17) between the inner sleeve (10) and the outer sleeve (11).

21. Aeration nozzle according to one of Claims 1 to 20, characterized in that a gas supply connector is formed at the gas supply opening (4) of the annular chamber (3).

22. Aeration nozzle according to one of Claims 11 to 13, characterized in that both ends of the aeration nozzle (1) and the gas supply connector are provided with standard connections.

23. Aeration nozzle according to Claim 22, characterized in that the standard connections have nominal widths between DN 20 and DN 200.

24. The use of the aeration nozzle according to one of Claims 1 to 23 for aerating wort.

25. The use according to Claim 24, characterized in that the wort is fed through the liquid duct (2) with an elevated pressure of 3 to 5 bar and a volumetric flow of 0.5 to 200 cubic metres per hour and the air is fed to the wort with an elevated pressure of 3.5 to 8 bar and a volumetric flow of 2 to 100 standard litres per minute.

## Revendications

1. Buse pour l'aération de liquides contenant des substances organiques, comprenant un canal de liquide (2) en forme de cylindre creux, avec au moins une ouverture d'entrée de gaz (5) pour l'addition d'un gaz à un liquide parcourant le canal de liquide (2), et une chambre de mélange (7) parcourue par le mélange de liquide et de gaz qui est détendu après le passage par la chambre de mélange, par l'intermédiaire d'une différence de pression, dans une chambre de détente (9), **caractérisée en ce** que le canal de liquide (2) est entouré sur une partie de sa longueur par une chambre annulaire (3) fermée munie d'une ouverture d'amenée de gaz (4), que la paroi du canal de liquide (2) comporte dans la région de la chambre annulaire (3) une multiplicité d'ouvertures d'entrée de gaz (5), l'ouverture d'amenée de gaz (4) présentant une section transversale qui est au moins égale à 1,5 fois la surface d'entrée de gaz totale formée par les ouvertures d'entrée de gaz (5), que la chambre de mélange (7) présence la forme d'un cylindre creux et que le canal de liquide (2) a un diamètre intérieur d1 supérieur au diamètre intérieur d2 de la chambre de mélange (7), que le canal de liquide (2) se raccorde à la chambre de mélange (7) par une paroi conique (6), et que la chambre de mélange (7) présente une longueur qui correspond au moins à 1,5 fois le diamètre intérieur d2 de ladite chambre de mélange (7).

2. Buse d'aération selon la revendication 1, caractérisée en ce que les ouvertures d'entrée de gaz (5) sont constituées par des alésages dont le diamètre est de 1 mm au maximum.

3. Buse d'aération selon l'une des revendications 1 ou 2, caractérisée en ce que dans la paroi du canal de liquide (2), dans la région de la chambre annulaire, sont ménagées 25 à 30 ouvertures d'entrée de gaz (5).

4. Buse d'aération selon l'une des revendications 1 à 3, caractérisée en ce que la distance entre respectivement deux ouvertures d'entrée de gaz (5) est d'au moins 10 mm.

5. Buse d'aération selon l'une des revendications 1 à 4, caractérisée en ce que les ouvertures d'entrée de gaz (5) sont disposées le long de la paroi du canal de liquide (2) et décalées les unes par rapport aux autres dans le sens circonférentiel.

6. Buse d'aération selon l'une des revendications 1 à 5, caractérisée en ce que la paroi conique (6) forme avec l'axe (8) de la paroi du canal de liquide (2) un angle d'au maximum 22°.

7. Buse d'aération selon l'une des revendications 1 à 6, caractérisée en ce que le canal de liquide (2) fait partie d'une douille intérieure (10), qu'une partie de la chambre de détente (9) et l'ouverture d'amenée de gaz (4) font partie d'une douille extérieure (11) et que la chambre annulaire (3) est formée par l'engagement de la douille intérieure (10) dans la douille extérieure (11), la douille intérieure (10) formant une paroi intérieure, et la douille extérieure (11), une paroi extérieure de la chambre annulaire (3).

8. Buse d'aération selon la revendication 7, caractérisée en ce que la paroi conique (6) et la chambre de mélange (7) sont conformées dans la douille extérieure (11).

9. Buse d'aération selon la revendication 7, caractérisée en ce que la paroi conique (6) et la chambre de mélange (7) sont conformées dans la douille intérieure (10).

10. Buse d'aération selon l'une des revendications 7 à 9, caractérisée en ce que la douille intérieure (10) comprend au moins une section de paroi dont le diamètre extérieur est adapté au diamètre intérieur de la douille extérieure (11).

11. Buse d'aération selon la revendication 10, caractérisée en ce que la chambre annulaire (3) est étanche des deux côtés.

12. Buse d'aération selon la revendication 11, caractérisée en ce que pour assurer l'étanchéité de la chambre annulaire (3), des rainures (16) orientées radialement dans le sens circonférentiel et destinées à recevoir à chaque fois un joint d'étanchéité (15) sont ménagées dans la paroi intérieure de la douille extérieure (11) ou dans la paroi extérieure de la douille intérieure (10).

13. Buse d'aération selon l'une des revendications 7 à 12, caractérisée en ce que la douille extérieure (11) comprend une surface d'arrêt (12) pour une extrémité de la douille intérieure (10) lors de l'engagement de ladite douille intérieure (10) dans ladite douille extérieure (11).

14. Buse d'aération selon la revendication 13, caractérisée en ce qu'un système d'étanchéité (15, 16) est prévu entre la douille intérieure (10) et la surface d'arrêt (12) de la douille extérieure (11).

15. Buse d'aération selon l'une des revendications 13 ou 14, caractérisée en ce que la douille intérieure (10) se loge entièrement dans la douille extérieure (11) et qu'elle est pressée par un obturateur (14) contre la surface d'arrêt (12).

16. Buse d'aération selon la revendication 15, caractérisée en ce que l'obturateur (14) peut être vissé sur la douille extérieure (11).

17. Buse d'aération selon l'une des revendications 15 ou 16, caractérisée en ce que l'obturateur (14) est étanche.

18. Buse d'aération selon la revendication 17, caractérisée en ce que l'obturateur (14) fait partie d'une tubulure de raccordement (13).

19. Buse d'aération selon la revendication 18, caractèrisée en ce que la tubulure de raccordement (13) fait partie de la douille intérieure (10) , que la douille intérieure (10) dépasse de la douille extérieure (11) et forme conjointement avec ladite douille extérieure (11) un collet (17) sur lequel est vissé un écrou-raccord (18), avec application de la douille intérieure (10) contre la surface d'arrêt (12) de la douille extérieure (11).

20. Buse d'aération selon la revendication 19, caractérisée en ce qu'un système d'étanchéité (15, 16) est prévu dans le collet (17), entre la douille intérieure (10) et la douille extérieure (11).

21. Buse d'aération selon l'une des revendications 1 à 20, caractérisée en ce qu'une tubulure d'amenée de gaz est conformée sur l'ouverture d'amenée de gaz (4) de la chambre annulaire (3).

22. Buse d'aération selon l'une des revendications 11 à 13, caractérisée en ce que les deux extrémités de la buse d'aération (1) et la tubulure d'amenée de gaz sont munies de raccords standardisés.

23. Buse d'aération selon la revendication 22, caractérisée en ce que les raccords standardisés présentent des diamètres intérieurs nominaux compris entre DN 20 et DN 200.

24. Utilisation de la buse d'aération selon l'une des revendications 1 à 23 pour l'aération de moût.

25. Utilisation selon la revendication 24, caractérisée en ce que le moût est amené par le canal de liquide (2) avec une surpression de 3 à 5 bars et un flux volumique de 0,5 à 200 m³/h, et que l'air est ajouté au moût avec une surpression de 3,5 à 8 bars et un flux volumique de 2 à 100 litres à l'état normal/min.
